# EUROPÄISCHE PATENTSCHRIFT

(11) **EP 3 444 222 B1**
(45) Veröffentlichungstag und Bekanntmachung des Hinweises auf die Patenterteilung: **14.01.2026**
(21) Anmeldenummer: 17186493.7
(22) Anmeldetag: 16.08.2017
(51) Int. Cl.: B67B 3/22

(54) **VORRICHTUNG ZUM VERSCHLIESSEN EINER BEHÄLTERÖFFNUNG MIT EINER VERSCHLUSSKAPPE**
DEVICE FOR CLOSING A CONTAINER OPENING WITH A CLOSING CAP
DISPOSITIF DESTINÉ À FERMER UNE OUVERTURE D'UN RÉCIPIENT AU MOYEN D'UN CAPUCHON DE FERMETURE

(43) Veröffentlichungstag der Anmeldung: 20.02.2019
(73) Patentinhaber: Uhlmann Pac-Systeme GmbH & Co. KG, 88471 Laupheim (DE)
(72) Erfinder: Müller, Theresa, 89584 Ehingen (DE); Fiesel, Tobias, 89584 Ehingen (DE); Kehrle, Stefan, 88427 Bad Schussenried (DE)
(74) Vertreter: Wächter, Jochen

(56) Entgegenhaltungen:
- WO-A1-2005/073123
- JP-A- 2004 240 654
- US-A- 3 905 174
- US-A- 5 437 140
- US-A- 6 115 992

## Beschreibung

Die vorliegende Erfindung betrifft eine Vorrichtung zum Verschließen einer Behälteröffnung mit einer Verschlusskappe.

Behälter, wie z.B. Flaschen, wie sie etwa in der pharmazeutischen Industrie zur Aufbewahrung von Tabletten oder Dragees Anwendung finden, werden üblicherweise mit aufdrückbaren Verschlusskappen verschlossen. Die Verschlusskappen müssen eine gewisse Elastizitätsanforderung erfüllen, um sie über die Behälteröffnungen stülpen zu können.

Vor allem bei sehr weichen Verschlusskappen können aufgrund der geringen Formstabilität Probleme auftreten, wenn man sie wie üblich von oben auf die Behälteröffnungen drückt. Bestimmte Verschlusskappen sind außerdem mit einem Originalitätsverschluss, beispielsweise einem beim erstmaligen Öffnen zu lösenden Abreißring, versehen. Bei maschinellem Aufbringen konnten Beschädigungen, wie etwa das vorzeitige Ablösen der Abreißringe, bislang nicht ausgeschlossen werden.

JP 2004 240654 A offenbart eine Vorrichtung mit den Merkmalen des Oberbegriffs des Anspruchs 1, zum Verschließen von Behälteröffnungen mit einem Andrückelement zum drehenden Andrücken einer Verschlusskappe. Das Andrückelement ist mit einer Drehwelle verbunden.

Der Erfindung liegt die Aufgabe zugrunde, eine Vorrichtung zum Verschließen einer Behälteröffnung mit einer Verschlusskappe bereitzustellen, mit der das Aufdrücken der Verschlusskappe besonders schonend und zuverlässig erfolgen kann.

Diese Aufgabe wird durch die Merkmale des Anspruchs 1 gelöst.

Erfindungsgemäß umfasst die Vorrichtung zum Verschließen einer Behälteröffnung mit einer Verschlusskappe Mittel zum Fördern von Behältern, von denen jeder eine Behälteröffnung aufweist, in einer Förderrichtung sowie Mittel zum Zuführen einer Verschlusskappe zu jeder Behälteröffnung. Weiterhin umfasst die Vorrichtung ein Andrückelement zum Aufdrücken der Verschlusskappe auf die jeweilige Behälteröffnung und eine Bewegungseinheit zum Bewegen des Andrückelements. Das Andrückelement ist derart in einer Verschließrichtung der Verschlusskappe, die senkrecht zur Förderrichtung der Behälter ist, bewegbar, dass ein Flächenabschnitt der Verschlusskappe mit einer in Verschließrichtung wirkenden Andruckkraft beaufschlagt wird, um die Verschlusskappe teilweise auf die Behälteröffnung aufzudrücken. Dabei ist das Andrückelement um eine erste Drehachse, die sich in Verschließrichtung erstreckt, derart drehbar, dass das Andrückelement unter Vollziehung einer umlaufenden Drehbewegung die Verschlusskappe abschnittsweise mit einer in Verschließrichtung wirkenden Andruckkraft beaufschlagt, um die Verschlusskappe zum Verschließen des Behälters vollständig auf die Behälteröffnung aufzudrücken. Die Vorrichtung umfasst eine Hülse, die in vertikaler Richtung zur Bewegungseinheit verschiebbar ist.

Hierdurch wird die Verschlusskappe sukzessive, ohne das Material der Verschlusskappe zu sehr zu beanspruchen, auf die Behälteröffnung aufgedrückt. Dabei ist zu jedem Zeitpunkt nur ein kleiner Flächenabschnitt der Verschlusskappe mit einer Andruckkraft beaufschlagt.

Vorzugsweise weist das Andrückelement mindestens eine Laufrolle auf, die um eine zweite Drehachse, die quer zur Verschließrichtung verläuft, drehbar gelagert ist. Die mindestens eine Laufrolle hat den Vorteil, dass sie unter Aufbringung einer Andruckkraft an der oberen Fläche der Verschlusskappe mit geringer Reibung abrollt und damit die Verschlusskappe sanft auf die Behälteröffnung aufwalzen kann. Die Laufrolle hinterlässt keine Abriebmarkierungen an der Oberfläche der Verschlusskappe bei der Vollziehung der umlaufenden Drehbewegung.

Vorzugsweise besteht die mindestens eine Laufrolle aus Stahl oder einem Hartkunststoff. Sie kann an ihrer Mantelfläche zudem gummiert sein.

In einer bevorzugten Ausgestaltung ist die Verschließrichtung im Wesentlichen vertikal und die zweite Drehachse verläuft im Wesentlichen horizontal. Hierdurch wirkt beim Aufwalzen der Verschlusskappe die Andruckkraft ebenfalls in der vertikalen Verschließrichtung. Dies ist für den Verschließvorgang sinnvoll.

Die Bewegungseinheit ist vorzugsweise derart steuerbar, dass das Andrückelement in der Verschließrichtung vor und zurück bewegt wird und um die erste Drehachse in Drehung versetzt wird.

Mit weiterem Vorteil ist die Bewegungseinheit derart steuerbar, dass das Andrückelement eine wendelförmige Bewegung um die erste Drehachse vollzieht. In diesem Fall vollzieht das Andrückelement eine kombinierte Bewegung, die sich aus der Translationsbewegung in Verschließrichtung und aus der Drehbewegung um die erste Drehachse zusammensetzt.

Die Vorrichtung weist weiterhin mindestens ein Saugelement auf, das dem Behälter zugewandt ist, und weiterhin mindestens einen Anschluss zum Anschließen einer externen Unterdruckquelle an das mindestens eine Saugelement. Das Saugelement hat den Vorteil, dass es die elastischen Verschlusskappen halten kann, ohne diese zu verformen, sodass Beschädigungen beim Zuführen der Verschlusskappen zu den Behälteröffnungen vermieden werden.

Bei einer vorteilhaften Ausgestaltung steht das Saugelement mit der Bewegungseinheit derart in Wirkverbindung, dass das Saugelement zusammen mit dem Andrückelement um die erste Drehachse in Drehung versetzt wird. Damit sind die Einrichtungen zum Saugen und zum Andrücken sehr kompakt und platzsparend verbaut.

Weiterhin kann das mindestens eine Saugelement mit der Bewegungseinheit derart in Wirkverbindung stehen, dass das mindestens eine Saugelement zusammen mit der Andrückeinheit um die erste Drehachse in Drehung versetzt wird. Auf diese Weise sind das mindestens eine Saugelement und die Andrückeinheit in einer Einheit gekoppelt.

Das mindestens eine Saugelement ist an einer Hülse befestigt, die relativ zum Andrückelement entgegen der Verschließrichtung verschieblich ist. Dadurch kann das Andrückelement weiter in Verschließrichtung bewegt werden, während sich die Hülse bereits an den Rändern der Verschlusskappe aufstützt und nach oben geschoben wird.

Ein Hohlraum ist in der Bodenfläche der Hülse ausgebildet und das Andrückelement ist in dem Hohlraum angeordnet. Der Aufbau der Vorrichtung gestaltet sich hierdurch sehr kompakt. Bei dieser Anordnung kann die Bewegung von Hülse und Andrückelement in Verschließrichtung zunächst gemeinsam erfolgen, ohne dass die Saugfunktion durch das eingebettete Andrückelement beeinträchtigt wird.

In bevorzugter Ausgestaltung umfasst die Bewegungseinheit ein Spindelelement, welches in Verschließrichtung bewegbar sowie um seine eigene Längsachse drehbar ist.

An einem Ende des Spindelelements ist vorzugsweise das Andrückelement mittels einer quer zur Verschließrichtung verlaufenden Strebe befestigt.

### Kurze Beschreibung der Figuren

- Fig. 1: zeigt eine schematische Ansicht im Längsschnitt einer erfindungsgemäßen Vorrichtung zum Verschließen einer Behälteröffnung mit einer Verschlusskappe in einer ersten Phase eines Verschließvorgangs;
- Fig. 2A: zeigt eine schematische Ansicht im Längsschnitt der Vorrichtung aus Fig. 1 in einer zweiten Phase eines Verschließvorgangs;
- Fig. 2B: zeigt eine um 180° gedrehte Querschnittsansicht wesentlicher Teile der Vorrichtung aus Fig. 2A;
- Fig. 3: zeigt eine schematische Ansicht im Längsschnitt der Vorrichtung aus Fig. 1 in einer dritten Phase eines Verschließvorgangs;
- Fig. 4: zeigt eine schematische Ansicht im Längsschnitt der Vorrichtung aus Fig. 1 in einer vierten Phase eines Verschließvorgangs;
- Fig. 5: zeigt eine perspektivische Schnittansicht der Vorrichtung aus Fig. 4; und
- Fig. 6: zeigt eine perspektivische Ansicht wesentlicher Teile der Vorrichtung aus Fig. 1 von unten.

Fig. 1 zeigt eine Ausführungsform der erfindungsgemäßen Vorrichtung zum Verschließen einer Behälteröffnung 4 eines Behälters 6 mit einer Verschlusskappe 8. Die Verschlusskappen 8 sind aus relativ weichem Material gebildet und vorzugsweise mit einem beim erstmaligen Öffnen zu lösenden Abreißring versehen. Außerdem sind ein Bund zum Aufklappen und ein Scharnier auf der gegenüberliegenden Seite der Verschlusskappe 8 vorgesehen. Die Erfindung ist aber auch auf einfacher gestaltete Verschlusskappen 8 anwendbar.

Bezugszeichen 2 kennzeichnet die eigentliche Verschließeinheit, die hier in Form eines Verschließkopfes ausgebildet ist. Des Weiteren sind in Fig. 1 Mittel 10 zum Fördern von Behältern 6 in einer Förderrichtung F sowie Mittel 12 zum Zuführen von Verschlusskappen 8 zu den Behälteröffnungen 4 gezeigt. Die Verschließrichtung V ist in der Regel senkrecht zur Förderrichtung F.

Für die Mittel 10 zum Fördern von Behältern 6 in der Förderrichtung F ist eine Vielzahl von Realisierungen denkbar. Es können beispielsweise konventionelle Transportbänder, Saugbänder, umlaufende Transporteinrichtungen mit Greifelementen, angetrieben durch herkömmliche Motoren oder durch Linearmotor-Antriebsvorrichtungen, etc. verwendet werden. Bevorzugt sind die Mittel 10 zum Fördern von Behältern getaktet betrieben. Es ist aber auch denkbar, sie kontinuierlich zu betreiben. In letzterem Fall muss die Verschließeinheit 2 während des Verschließvorgangs mit dem Behälter 6 in Förderrichtung F mitbewegt werden.

Die Mittel 12 zum Zuführen der Verschlusskappen 8 sind, wie in Fig. 1 zu sehen, in Form von zwei L-förmigen Greifelementen ausgeführt, deren kurze, horizontale Schenkel 14, 16 nach innen und aufeinander zu weisen. Die Mittel 12 zum Zuführen der Verschlusskappen 8 sind hier horizontal und vertikal bewegbar. Alternativ sind auch andere Zuführvorrichtungen denkbar. Insbesondere können die Verschlusskappen 8 auch durch die Verschließeinheit 2 selbst über die Behälteröffnungen 4 transportiert werden.

Die in Fig. 1 gezeigte Verschließeinheit 2 umfasst ein Andrückelement 17 und eine Bewegungseinheit 18. Die Bewegungseinheit 18 weist in der bevorzugten Ausführungsform ein Spindelelement 19 auf, das um eine vertikale erste Drehachse D1 drehbar ist. Im Bereich des unteren Endabschnitts des Spindelelements 19 ist ein horizontaler Schenkel 20 angebracht, an dessen einem äußeren Ende das Andrückelement 17 angeordnet ist. Das Andrückelement 27 ist in Form von zwei Laufrollen 22, 24 verwirklicht, die nebeneinander um eine horizontale zweite Drehachse D2 drehbar am Schenkel 20 gelagert sind. Das Spindelelement 19 und der Schenkel 20 sind starr miteinander verbunden. Bei einer Drehung des Spindelelements 19 beschreibt der Schenkel 20 eine horizontale Drehbewegung um die vertikale erste Drehachse D1. Das Andrückelement 17 kann auch nur aus einer Laufrolle bestehen, oder es können andere, beweglich oder starr mit der Bewegungseinheit 18 verbundene Bauteile verwendet werden, z.B. eine Taumelscheibe oder ein Andruckstößel.

Größe und Form der Verschließeinheit 2 sind vorzugsweise so gestaltet, dass mit dieser Verschließeinheit 2 eine Vielzahl von unterschiedlichen Formaten von Verschlusskappen 8 auf die entsprechenden Behälter 6 aufgebracht werden kann. Auch das Andrückelement 17 selbst kann so gewählt sein, dass es für mehrere Formate verwendet werden kann.

Des Weiteren umfasst die Verschließeinheit 2 zwei integrierte Saugelemente 26 (siehe Fig. 2B), die in Form von zwei diametral gegenüberliegenden Saugnoppen ausgebildet sind. In Fig. 1 ist aufgrund der gewählten Ansicht nur ein Saugelement 26 zu sehen. Die Saugelemente 26 weisen (siehe Fig. 6) jeweils eine zentrale Saugöffnung 52 auf. Die Saugöffnungen 52 sind entweder über entsprechende Durchgangsöffnungen oder Durchgangsleitungen in der Verschließeinheit 2 mit mindestens einem Anschluss 56 (Fig. 6) zum Anschließen einer in Fig. 2B gezeigten externen Unterdruckquelle 60 verbunden. Die Saugelemente 26 können auch anders aufgebaut und/oder angeordnet sein. Insbesondere können mehr oder weniger als zwei Saugelemente 26 vorliegen.

Die Verschließeinheit 2 umfasst eine Hülse 27 mit einem Hülsenabschnitt 28 größeren Querschnitts und einem Hülsenabschnitt 30 kleineren Querschnitts. Ein dem Hülsenabschnitt 30 zugeordneter erster Hohlraum 32 dient zur Aufnahme des Spindelelements 19, während ein dem Hülsenabschnitt 28 zugeordneter zweiter Hohlraum 34 zur Aufnahme des Schenkels 20 mit dem Andrückelement 17 dient. Der erste Hohlraum 32 liegt über dem zweiten Hohlraum 34 und die Hohlräume 32, 34 sind miteinander verbunden. Zu beiden Seiten des zweiten Hohlraums 34 befinden sich die Saugelemente 26.

Die Hülse 27 ist mit der Bewegungseinheit 18 derart verbunden, dass eine Drehbewegung der Bewegungseinheit 18 auch eine Drehbewegung der Hülse 27 bewirkt. Andererseits ist die Hülse 27 in vertikaler Richtung zur Bewegungseinheit 19 verschiebbar.

Im Übergangsbereich zum zweiten Hohlraum 34 ist der erste Hohlraum 32 mit einem erweiterten Hohlraum-Abschnitt mit vergrößertem Querschnitt versehen. Damit weist der erste Hohlraum 32 eine gestufte Innenfläche auf. Korrespondierend hierzu weist das Spindelelement 19 ein um den Außenumfang umlaufendes Flanschelement 38 auf. Die aufgrund ihres Gewichts nach unten strebende Hülse 27 wird durch Anschlag am Flanschelement 38 aufgehalten. Bei freier Bewegung der Bewegungseinheit 18 nach unten oder oben wird somit die Hülse 27 am Flanschelement 38 aufliegend mitbewegt.

Bezug nehmend auf Fig. 6 weist die Hülse 27 eine Bodenfläche 43 auf, die sich aus einem ringförmigen Randabschnitt 48 und einem inneren kreisförmigen Abschnitt 50 zusammensetzt. In der Bodenfläche 43 ist der zweite Hohlraum 34 ausgebildet, in dem der Schenkel 20 mit den Laufrollen 22, 24 angeordnet ist.

Der Hohlraum 34 erstreckt sich innerhalb des kreisförmigen Randabschnitts 48 einmal quer im Wesentlichen über den Durchmesser des inneren Abschnitts 50. Auch der im Hohlraum 34 angeordnete Schenkel 20 erstreckt sich quer über den Durchmesser des inneren Abschnitts 50, sodass der Schenkel 20 beim Drehen des Spindelelements 19 als Mitnehmer für die Hülse 27 und die darin integrierten Saugelemente 26 fungiert.

Nachfolgend wird anhand der Figuren 1 bis 5 die Arbeitsweise der Vorrichtung zum Verschließen einer Behälteröffnung mit einer Verschlusskappe näher beschrieben.

In Fig. 1 wurde durch die Mittel 10 zum Fördern von Behältern ein Behälter 6 in Förderrichtung F bewegt und unter der Verschließvorrichtung 2 bereitgestellt. Ebenfalls wurde durch die Mittel 12 zum Zuführen von Verschlusskappen eine Verschlusskappe 8 an der Unterseite der Verschließeinheit 2 bereitgestellt. In der gezeigten Phase wird die Verschlusskappe 8 durch die Saugelemente 26 angesaugt, während die Mittel 12 zum Zuführen der Verschlusskappen gerade etwas von der Verschlusskappe 8 weg nach unten bewegt wurden. Die Verschlusskappe 8 wird nun durch die Saugkraft der Saugelemente 26 gehalten.

In der in Fig. 1 dargestellten oberen Endposition der Bewegungseinheit 18 liegt die Hülse 27 auf dem Flanschelement 38 auf. In dieser Anordnung befindet sich das Andrückelement 17 in dem zweiten Hohlraum 34.

In Fig. 2A wurden, ausgehend von der Darstellung in Fig. 1, die Mittel 12 zum Zuführen und Anordnen von Verschlusskappen weiter in Richtung nach außen und unten wegbewegt, und noch immer wird die Verschlusskappe 8 durch die Saugkraft der Saugelemente 26 gehalten. In der Querschnittsdarstellung von Fig. 2B (ohne Behälter) sind beide Saugelemente 26 zu sehen. Die Saugelemente 26 greifen diametral gegenüberliegend an der ebenen Deckelfläche der Verschlusskappe 8 an. Wieder Bezug nehmend auf Fig. 2A ist zu sehen, dass sich das Andrückelement 17 zumindest teilweise über dem umlaufenden Randabschnitt des Verschlussdeckels 8 befindet.

In Fig. 3 ist die Bewegungseinheit 18 in Verschließrichtung V nach unten bewegt worden, bis die Verschlusskappe 8 auf dem um die Behälteröffnung 4 umlaufenden Steg aufliegt. In diesem Zustand berührt ein seitlicher unterer Randabschnitt der Hülse 27 die Verschlusskappe 8. Die Hülse 27 liegt aber weiterhin am Flanschelement 38 auf. Das Andrückelement 17 übt noch keine Kraft auf die Verschlusskappe 8 aus.

In Fig. 4 wurde schließlich, ausgehend von der Darstellung in Fig. 3, das Andrückelement 17 weiter in Verschließrichtung V nach unten bewegt und dabei wird ein Abschnitt der Verschlusskappe 8 auf einen um die Behälteröffnung 4 laufenden Steg aufgedrückt. Hierbei ist es vorteilhaft, wenn auch nicht zwingend erforderlich, dass der Unterdruck an den Saugelementen 26 zu diesem Zeitpunkt abgeschaltet ist.

Aufgrund der Abstützung der Hülse 27 an der dem Andrückelement 17 diametral gegenüberliegenden Seite der Verschlusskappe 8 kann die Hülse 27 der Bewegung des Andrückelements 17 in Verschließrichtung V nicht weiter folgen und verbleibt somit im Wesentlichen an Ort und Stelle. Mit anderen Worten wird nur das Andrückelement 17 relativ zur Hülse 27 in Verschließrichtung V bewegt, tritt dadurch aus dem Hohlraum 34 hervor und übt eine Andrückkraft auf den darunter liegenden Abschnitt der Verschlusskappe 8 aus.

Ausgehend von der Darstellung in Fig. 4 kann nun das Andrückelement 17 um die Drehachse D1 in Drehung versetzt werden und walzt den umlaufenden Randabschnitt der Verschlusskappe 8 unter Vollziehung einer beispielsweise um 360° umlaufenden Bewegung kontinuierlich auf den Rand der Behälteröffnung 4 auf. Dabei dreht sich das Andrückelement 17 vorzugsweise um die zweite Drehachse D2. Dieser Walzvorgang ist besonders schonend für die Verschlusskappe 8 und stellt eine sichere Methode für die Aufbringung der Verschlusskappe 8 auf die Behälteröffnung 4 dar. Bei der umlaufenden Bewegung wird die Hülse 27 vorzugsweise mitgedreht. Am Ende des umlaufenden Walzvorgangs befindet sich das Andrückelement 17 wieder in der Position gemäß Fig. 4.

Wie in der perspektivischen Ansicht in Fig. 5 gezeigt, findet also sowohl eine Translationsbewegung in Verschließrichtung V (Pfeil T) als auch eine Drehbewegung (Pfeile D) des Andrückelements 17 zum Aufbringen der Verschlusskappe 8 statt. Dies kann nacheinander erfolgen, wie bislang beschrieben, die Bewegungen können aber auch zu einer wendelförmig nach unten gerichteten Bewegung des Andrückelements 17 kombiniert werden.

In der dargestellten Ausführungsform sind die Saugelemente 26 und das Andrückelement 17 gemeinsam in einem Kopf einer Vorrichtung integriert. Die beiden Komponenten können aber auch in getrennten Köpfen angeordnet sein. Dann ist der Kopf mit dem Saugelement 26 in Förderrichtung F stromauf des Kopfes mit dem Andrückelement 17 angeordnet.

In der bevorzugten Ausführungsform umfasst die Bewegungseinheit 18 zwei Servomotoren, einen Servomotor zur Erzeugung der vertikalen Translationsbewegung des Andrückelements 17 und einen weiteren Servomotor zur Erzeugung der Drehbewegung des Andrückelements 17 um die erste Drehachse D1. Die Hülse 27 mit den Saugelementen 26 besitzt keinen eigenen Antrieb. Ebenso könnte ein zusätzlicher Antrieb für die Hülse 27 vorgesehen sein.

In der bevorzugten Ausgestaltung wird die Hülse 27 bei einer Drehung des Andrückelements 17 zwangsläufig mitgedreht. Ebenso ist es denkbar, den Aufbau der Vorrichtung so zu gestalten, dass die Hülse 27 bei einer Drehung des Andrückelements 17 unbewegt bleibt.

Das bislang beschriebene Spindelelement 19 ist nur eine Möglichkeit zur Erzeugung der Bewegungen des Andrückelements 17. Für den Fachmann sind viele weitere Ausgestaltungen denkbar, die für die Translationsbewegung und die Drehbewegung des Andrückelements 17 sorgen.

Der vom Andrückelement 17 abgelaufene Winkel kann auch etwas weniger als 360° betragen. Ebenfalls kann der Winkel beliebig mehr als 360° betragen, insbesondere kann das Andrückelement 17 auch zwei volle Umdrehungen machen.

## Patentansprüche

1. Vorrichtung zum Verschließen einer Behälteröffnung (4) mit einer Verschlusskappe (8), wobei die Vorrichtung aufweist:
Mittel (10) zum Fördern von Behältern (6), von denen jeder eine Behälteröffnung (4) aufweist, in einer Förderrichtung (F);
Mittel (12) zum Zuführen einer Verschlusskappe (8) zu jeder Behälteröffnung (4);
ein Andrückelement (17) zum Aufdrücken der Verschlusskappe (8) auf die jeweilige Behälteröffnung (4), und
eine Bewegungseinheit (18) zum Bewegen des Andrückelements (17),
wobei das Andrückelement (17) derart in einer Verschließrichtung (V) der Verschlusskappe (8), die senkrecht zur Förderrichtung (F) der Behälter (6) ist, bewegbar ist, dass ein Flächenabschnitt der Verschlusskappe (8) mit einer in Verschließrichtung (V) wirkenden Andruckkraft beaufschlagt wird, um die Verschlusskappe (8) teilweise auf die Behälteröffnung (4) aufzudrücken, und
wobei das Andrückelement (17) um eine erste Drehachse (D1), die sich in Verschließrichtung (V) erstreckt, derart drehbar ist, dass das Andrückelement (17) unter Vollziehung einer umlaufenden Drehbewegung die Verschlusskappe (8) abschnittsweise mit einer in Verschließrichtung (V) wirkenden Andruckkraft beaufschlagt, um die Verschlusskappe (8) zum Verschließen des Behälters (6) vollständig auf die Behälteröffnung (4) aufzudrücken,
**dadurch gekennzeichnet, dass**
die Vorrichtung mindestens ein Saugelement (26), das dem Behälter (6) zugewandt ist, und mindestens einen Anschluss (56) zum Anschließen einer Unterdruckquelle (60) an das mindestens eine Saugelement (26) aufweist;
das mindestens eine Saugelement (26) an einer Hülse (27) befestigt ist, die relativ zum Andrückelement (17) entgegen der Verschließrichtung (V) verschieblich ist und die in vertikaler Richtung zur Bewegungseinheit (18) verschiebbar ist; und
ein Hohlraum (34) in der Bodenfläche (43) der Hülse (27) ausgebildet ist und das Andrückelement (17) in dem Hohlraum (34) angeordnet ist.

2. Vorrichtung nach Anspruch 1, **dadurch gekennzeichnet, dass** das Andrückelement (17) mindestens eine Laufrolle (22, 24) aufweist, die um eine zweite Drehachse (D2), die quer zur Verschließrichtung (V) verläuft, drehbar gelagert ist.

3. Vorrichtung nach Anspruch 2, **dadurch gekennzeichnet, dass** die Verschließrichtung (V) im Wesentlichen vertikal und die zweite Drehachse (D2) im Wesentlichen horizontal verläuft.

4. Vorrichtung nach einem der vorangehenden Ansprüche, **dadurch gekennzeichnet, dass** die Bewegungseinheit (18) derart steuerbar ist, dass das Andrückelement (17) in der Verschließrichtung (V) vor und zurück bewegt wird und um die erste Drehachse (D1) in Drehung versetzt wird.

5. Vorrichtung nach Anspruch 4, **dadurch gekennzeichnet, dass** die Bewegungseinheit (19) derart steuerbar ist, dass das Andrückelement (17) eine wendelförmige Bewegung um die erste Drehachse (D1) vollzieht.

6. Vorrichtung nach Anspruch 4 oder 5, **dadurch gekennzeichnet, dass** das mindestens eine Saugelement (26) mit der Bewegungseinheit (18) derart in Wirkverbindung steht, dass das mindestens eine Saugelement (26) zusammen mit dem Andrückelement (17) um die erste Drehachse (D1) in Drehung versetzt wird.

7. Vorrichtung nach einem der vorangehenden Ansprüche, **dadurch gekennzeichnet, dass** die Bewegungseinheit (18) ein Spindelelement (19) umfasst, welches in Verschließrichtung (V) bewegbar und um seine eigene Längsachse drehbar ist.

8. Vorrichtung nach Anspruch 7, **dadurch gekennzeichnet, dass** an einem Ende des Spindelelements (19) das Andrückelement (17) mittels eines quer zur Verschließrichtung (V) verlaufenden Schenkels (20) befestigt ist.

## Claims

1. A device for closing a container opening (4) with a closing cap (8), the device comprising:
means (10) for conveying containers (6), each of which has a container opening (4), in a conveying direction (F);
means (12) for feeding a closing cap (8) to each container opening (4);
a pressing element (17) for pressing the closing cap (8) onto the respective container opening (4), and
a movement unit (18) for moving the pressing element (17),
wherein the pressing element (17) is movable in a closing direction (V) of the closing cap (8), which is perpendicular to the conveying direction (F) of the containers (6), in such a way that a surface portion of the closing cap (8) is acted upon by a pressing force acting in the closing direction (V) in order to press the closing cap (8) partially onto the container opening (4), and
wherein the pressing element (17) is rotatable about a first axis of rotation (D1), which extends in the closing direction (V), in such a way that the pressing element (17), by performing a revolving rotary movement, applies a pressing force acting in the closing direction (V) in portions to the closing cap (8) in order to press the closing cap (8) completely onto the container opening (4) in order to close the container (6),
**characterised in that**
the device comprises at least one suction element (26) facing the container (6) and at least one connection (56) for connecting a vacuum source (60) to the at least one suction element (26);
the at least one suction element (26) is fastened to a sleeve (27) which is displaceable relative to the pressing element (17) counter to the closing direction (V) and which is displaceable in the vertical direction towards the movement unit (18); and
a cavity (34) is formed in the bottom surface (43) of the sleeve (27) and the pressing element (17) is arranged in the cavity (34).

2. The device according to claim 1, **characterised in that** the pressing element (17) has at least one roller (22, 24) which is mounted rotatably about a second axis of rotation (D2) which extends transversely to the closing direction (V).

3. The device according to claim 2, **characterised in that** the closing direction (V) is substantially vertical and the second axis of rotation (D2) extends substantially horizontally.

4. The device according to any one of the preceding claims, **characterised in that** the movement unit (18) is controllable in such a way that the pressing element (17) is moved back and forth in the closing direction (V) and is set in rotation about the first axis of rotation (D1).

5. The device according to claim 4, **characterised in that** the movement unit (19) is controllable in such a way that the pressing element (17) performs a helical movement about the first axis of rotation (D1).

6. The device according to claim 4 or 5, **characterised in that** the at least one suction element (26) is operatively connected to the movement unit (18) in such a way that the at least one suction element (26) is set in rotation together with the pressing element (17) about the first axis of rotation (D1).

7. The device according to any one of the preceding claims, **characterised in that** the movement unit (18) comprises a spindle element (19) which is movable in the closing direction (V) and rotatable about its own longitudinal axis.

8. The device according to claim 7, **characterised in that** at one end of the spindle element (19), the pressing element (17) is fastened by means of a leg (20) extending transversely to the closing direction (V).

## Revendications

1. Dispositif, destiné à fermer une ouverture de récipient (4) à l'aide d'un capuchon de fermeture (8), le dispositif comportant :
des moyens (10), destinés à convoyer des récipients (6) dans une direction de convoyage (F), dont chacun comporte une ouverture de récipient (4) ;
des moyens (12), destinés à amener un capuchon de fermeture (8) vers chaque ouverture de récipient (4) ;
un élément de pression (17), destiné à presser le capuchon de fermeture (8) sur l'ouverture (4) de récipient concernée et
une unité de mouvement (18), destinée à mouvoir l'élément de pression (17),
l'élément de pression (17) étant mobile dans une direction de fermeture (V) du capuchon de fermeture (8), qui est perpendiculaire à la direction de convoyage (F) des récipients (6), de telle sorte qu'un segment de surface du capuchon de fermeture (8) soit sollicité par une force de pression agissant dans la direction de fermeture (V), pour presser partiellement le capuchon de fermeture (8) sur l'ouverture (4) de récipient et
l'élément de pression (17) étant rotatif autour d'un premier axe de rotation (D1), qui s'étend dans la direction de fermeture (V), de telle sorte qu'en exécutant un mouvement de rotation circulaire complet, l'élément de pression (17) sollicite le capuchon de fermeture (8) par endroits avec une force de pression agissant dans une direction de fermeture (V), pour presser totalement le capuchon de fermeture (8) sur l'ouverture (4) de récipient, pour fermer le récipient (6),
**caractérisé en ce que**
le dispositif comporte au moins un élément aspirant (26), qui fait face au récipient (6) et au moins un raccord (56), destiné à raccorder une source de dépression (60) sur l'au moins un élément aspirant (26) ;
l'au moins un élément aspirant (26) est fixé sur une douille (27) qui est translatable par rapport à l'élément de pression (17) à l'encontre de la direction de fermeture (V) et qui est déplaçable dans la direction verticale vers l'unité de mouvement (18) ; et
une cavité (34) est conçue dans la surface de fond inférieur (43) de la douille (27) et l'élément de pression (17) est placé dans la cavité (34).

2. Dispositif selon la revendication 1, **caractérisé en ce que** l'élément de pression (17) comporte au moins un galet de roulement (22, 24) qui est logé en étant rotatif autour d'un deuxième axe de rotation (D2), qui s'écoule à la transversale de la direction de fermeture (V).

3. Dispositif selon la revendication 2, **caractérisé en ce que** la direction de fermeture (V) s'écoule sensiblement à la verticale et le deuxième axe de rotation (D2) s'écoule sensiblement à l'horizontale.

4. Dispositif selon l'une quelconque des revendications précédentes, **caractérisé en ce que** l'unité de mouvement (18) est susceptible d'être commandée, de telle sorte que l'élément de pression (17) soit bougé en aller et retour dans la direction de fermeture (V) et soit amené en rotation autour du premier axe de rotation (D1).

5. Dispositif selon la revendication 4, **caractérisé en ce que** l'unité de mouvement (19) est susceptible d'être commandée, de telle sorte que l'élément de pression (17) exécute un mouvement hélicoïdal autour du premier axe de rotation (D1).

6. Dispositif selon la revendication 4 ou 5, **caractérisé en ce que** l'au moins un élément aspirant (26) est en interaction avec l'unité de mouvement (18), de telle sorte que l'au moins un élément aspirant (26) soit amené en rotation autour du premier axe de rotation (D1), conjointement avec l'élément de pression (17).

7. Dispositif selon l'une quelconque des revendications précédentes, **caractérisé en ce que** l'unité de mouvement (18) comprend un élément à broche (19), lequel est mobile dans la direction de fermeture (V) et rotatif autour de son propre axes longitudinal.

8. Dispositif selon la revendication 7, **caractérisé en ce que** sur une extrémité de l'élément à broche (19), l'élément de pression (17) est fixé au moyen d'une branche (20) s'écoulant à la transversale de la direction de fermeture (V).
